# EUROPÄISCHE PATENTANMELDUNG

(11) **EP 0 053 196 A1**
(43) Veröffentlichungstag der Anmeldung: **09.06.1982**
(21) Anmeldenummer: 80107481.6
(22) Anmeldetag: 29.11.1980
(51) Int. Cl.: E06B 3/22, E06B 3/06

(54) **Bauelementensatz zur Herstellung eines Fensterrahmens**

(71) Anmelder: Knipping, Helmut, D-4236 Hamminkeln-Brünen (DE)
(72) Erfinder: Knipping, Helmut, D-4236 Hamminkeln-Brünen (DE)
(74) Vertreter: Spalthoff, Adolf, Dipl.-Ing.

(57) **Zusammenfassung**

Es soll ein Bauelementensatz geschaffen werden, welcher aus einer vergleichsweise geringen Anzahl von Profilen besteht und dennoch die Möglichkeit bietet, in einfacher Weise Fensterrahmen den jeweiligen Anforderungen und Gegebenheiten anpassen zu können, wobei es überdies möglich sein soll, die Flügelrahmen im Blendrahmen so anzuschlagen, daß diese entweder nach außen oder nach innen zu öffnen sind. Dafür ergibt bei nach innen oder nach außen zu öffnende Flügelrahmen lediglich ein Profil (1) den Blendrahmen und für nach innen oder nach außen zu öffnende Flügelrahmen lediglich ein Profil den oder die gegebenenfalls vorhandenen Pfosten. Für nach innen zu öffnende Flügelrahmen ergibt bzw. ergeben lediglich ein Profil (2) den oder die Flügelrahmen sowohl für die Anbringung an einem Blendrahmen als auch an einem oder mehreren gegebenenfalls vorhandenen Pfosten.

## Beschreibung

Die Erfindung betrifft einen Bauelementensatz zur Herstellung eines Fensterrahmens, welcher einen in eine Fensteröffnung einsetzbaren Blendrahmen sowie einen oder mehrere, an diesem oder an einem oder mehreren Pfosten schwenkbar angebrachte Flügelrahmen aufweist, wobei der Bauelementensatz aus mehreren Profilen besteht.

Die bekannten Bauelementensätze zur Herstellung von Fensterrahmen weisen eine vergleichsweise große Anzahl von Profilen auf, um den Fensterrahmen den jeweiligen Gegebenheiten und Forderungen anpassen zu können. Die Vielzahl der Profile stellt aber einen vergleichsweise großen Aufwand dar, und zwar nicht nur in der Anfertigung der zur Herstellung der Profile erforderlichen Werkzeuge, sondern auch in bezug auf die Lagerha17 tung der Werkzeuge und insbesondere der Profile und Verglasungen. Ein weiterer Nachteil der bekannten Bauelementensätze zur Herstellung von Fensterrahmen ist darin zu sehen, daß jeweils völlig unterschiedliche Profile benötigt werden, um Fensterrahmen zu schaffen, deren Flügelrahmen nach außen oder nach innen zu öffnen sind.

Von diesem Stand der Technik ausgehend liegt der Erfindung die Aufgabe zugrunde, einen Bauelementensatz.zur Herstellung von Fensterrahmen der eingangs genannten Art zu schaffen, welcher aus einer vergleichsweise geringen Anzahl von Profilen besteht und dennoch die Möglichkeit bietet, in einfacher Weise Fensterrahmen den jeweiligen Anforderungen und Gegebenheiten anpassen zu können, wobei es überdies möglich ist, die Flügelrahmen im Blendrahmen so anzuschlagen, daß diese entweder nach außen oder nach innen zu öffnen sind.

Gemäß der Erfindung wird dies dadurch erreicht, daß für nach innen oder nach außen zu öffnende Flügelrahmen lediglich ein Profil den Blendrahmen ergibt, und daß für nach innen oder nach außen zu öffnende Flügelrahmen lediglich ein Profil den oder die ggf. vorhandenen Pfosten ergibt. Für nach innen zu öffnende Flügelrahmen ergibt bzw. ergeben lediglich ein Profil den oder die Flügelrahmen sowohl für die Anbringung an einem Blendrahmen als auch an einem oder mehreren ggf. vorhandenen Pfosten. Für nach außen zu öffnende Flügelrahmen ergibt bzw. ergeben lediglich ein Profil den oder die Flügelrahmen sowohl für die Anbringung an einem Blendrahmen als auch an einem oder mehreren ggf. vorhandenen Pfosten. Durch diese Ausgestaltung ist es somit möglich, mit nur einem Profil den Blendrahmen aufzubauen, wobei es gleichgültig ist, ob der oder die anzuschlagenden Flügelrahmen nach innen oder nach außen zu öffnen sein sollen. Auch die ggf. vorhandenen Pfosten werden aus nur einem Profil aufgebaut, wobei es ebenfalls gleichgültig ist, ob die anzuschlagenden Flügelrahmen nach innen oder nach außen zu öffnen sind. Lediglich die Flügelrahmen werden aus geringfügig unterschiedlichen Profilen erstellt, je nachdem, ob diese nach innen oder nach außen geöffnet werden sollen. Der erfindungsgemäße Bauelementensatz kommt somit mit einer vergleichsweise geringen Zahl an Profilen aus, wobei das gleiche Dichtungssystem, die gleiche Glasleiste, das gleiche Verglasungs- und Entwässerungssystem Verwendung finden, und zwar unabhängig davon, ob die Flügelrahmen nach innen oder nach außen geöffnet werden. Damit reduziert sich die Lagerhaltung für Werkzeuge und Profile auf ein Minimum, wobei jedoch ein Maximum an Variationsmöglichkeiten erreichbar ist.

Gemäß einem Merkmal der Erfindung ist das den Blendrahmen bildende Profil dadurch gekennzeichnet, daß dieses im Querschnitt eire im wesentlichen rechtwinklige Form besitzt, daß sowohl der senkrechte als auch der waagerechte Schenkel des Profils eine oder mehrere in sich geschlossene Kammern aufweisen, daß der senkrechte Schenkel an seiner dem oder den Flügelrahmen zugewandten Seite etwa in seinem mittleren Bereich einen vorspringenden Absatz besitzt, daß der vorspringende Absatz mit einer als Rastung ausgebildeten Aufnahme ausgerüstet ist, daß in die Aufnahme eine Dichtung aus elastischem Material einsetzbar ist und daß an dem dem senkrechten Schenkel abgewandten Ende des waagerechten Schenkels eine Nut ausgebildet ist. Der waagerechte Schenkel ist an seiner dem oder den Flügelrahmen zugewandten Seite mit einer oder mehreren Führungen für Beschlagteile versehen, welche herkömmlich ausgebildet sind. In den Bodenbereich der Nut des waagerechten Schenkels münden Schlitze, Kanäle od.dgl. ein, die direkt oder indirekt durch die Wandung an der einen Stirnseite des waagerechten Schenkels nach außen geführt sind. Die Schlitze, Öffnungen od.dgl. können aus dem Bodenbereich der Nut senkrecht in eine sich daran anschließende Kammer einmünden, aus deren Bodenbereich weitere Schlitze, Öffnungen od.dgl. durch die Wandung an der einen Stirnseite des waagerechten Schenkels nach außen geführt sind. Diese Ausgestaltung ermöglicht eine Entwässerung des Blendrahmenprofils, so daß etwa eingetretenes Wasser gefahrlos nach außen abgeleitet wird, ohne daß dieses in den Baukörper oder in die die Beschlagteile aufnehmenden Räume gelangen kann, so daß die Beschlagteile vor Korrosion geschützt sind.

Die im waagerechten Schenkel des Profils vorhandene Kammer dient dem Einsetzen von Verstärkungseinlagen, was insbesondere bei groß bemessenen Fensterrahmen vorteilhaft ist. Der waagerechte Schenkel des Profils weist an seiner dem oder den Flügelrahmen zugewandten Seite eine Rippe od.dgl. auf, welche mit der als Rastung ausgebildeten Aufnahme des senkrechten Schenkels eine rinnenartige Vertiefung bildet, welche der Ansammlung etwa eingedrungenen Wassers dient, so daß dieses aus dem oberen Holmseitlich abgeführt und durch die senkrechten Holme nach unten geleitet wird und über den unteren Holm nach außen durch die vorerwähnten Schlitze, Kanäle od.dgl. austreten kann.

Gemäß einem weiteren Merkmal der Erfindung sind die dem oder den Flügelrahmen zugewandten Bereiche des den oder die Pfosten bildenden Profils mit den entsprechenden Bereichen des den Blendrahmen bildenden Profils identisch, so daß gleiche Dichtungen sowie Verglasungssysteme Verwendung finden können und außerdem das gleiche Entwässerungssystem gegeben ist.

Gemäß einem weiteren Merkmal der Erfindung ist das den oder die nach innen zu öffnende Flügelrahmen bildende Profil dadurch gekennzeichnet, daß dieses im Querschnitt eine im wesentlichen Z-förmige Gestalt besitzt, daß sowohl die senkrechten Schenkel als auch der diese verbindende waagerechte Steg des Profils eine oder mehrere in sich geschlossene Kammern aufweisen, daß der der Verglasung zugewandte senkrechte Schenkel des Profils eine im wesentlichen rechteckförmige Kammer aufweist, daß der senkrechte Schenkel an seiner der Verglasung zugewandten Seite mit einer als Rastung ausgebildeten Aufnahme ausgerüstet ist, daß in die Aufnahme eine Dichtung aus elastischem Material einsetzbar ist, daß die Außenwandung dieses Schenkels über eine Einziehung in die Außenwandung des waagerechten Steges übergeht, daß die Außenwandung des Steges etwa in ihrem mittleren Bereich eine Einziehung aufweist, daß der Steg an seiner der Verglasung zugewandten Seite mit einer Knopfleiste zum Aufklipsen einer Glasleiste versehen ist, daß der Steg an seiner der Verglasung abgewandten Seite eine im Querschnitt etwa U-förmige Einbuchtung besitzt und daß der der Verglasung abgewandte senkrechte Schenkel eine etwa rechteckförmige Kammer besitzt. Im Steg sind zwei in sich geschlossene Kammern vorgesehen, deren eine kleinere von der Trennwand zwischen dem der Verglasung

zugewandten senkrechten Schenkel und der Außenwandung des Steges sowie deren Einziehung und einer Trennwand im Inneren des Steges begrenzt ist. Die größere Kammer des Steges ist mit einer oder mehreren Führungen für Beschlagteile versehen. Die größere Kammer dient zu Einsetzen von Verstärkungseinlagen. Die kleinere Kammer des Steges ist sowohl in ihrer der Verglasung zugewandten Wandung als auch in der Einziehung der Außenwandung des Steges mit Schlitzen, Kanälen od.dgl. ausgerüstet, die der Entwässerung von etwa eingedrungener Feuchtigkeit oder Nässe dienen.

Gemäß einem weiteren Merkmal der Erfindung sind das Blendrahmenprofil bzw. das ggf. einen Pfosten bildende Profil und das den oder die nach innen zu öffnenden Flügelrahmen bildende Profil einander derart zugeordnet und ausgebildet, daß die Außenwandung des senkrechten Schenkels des Blendrahmenprofils bzw. des Pfostenprofils und die Außenwandung des Flügelrahmenprofils etwa in einer Ebene verlaufen, daß zwischen dem senkrechten Schenkel des Blendrahmenprofils bzw. des Pfostenprofils und der Außenwandung des Steges des Flügelrahmenprofils im Bereich ihrer Einziehung ein Spalt belassen ist, daß die sich an die Einziehung des Steges des Flügelrahmenprofils anschließende Außenwandung einen Anschlag für die in die als Rastung ausgebildete Aufnahme des senkrechten Schenkels des Blendrahmenprofils bzw. des Pfostenprofils einsetzbare Dichtung bildet, daß von dem waagerechten Schenkel des Blendrahmenprofils bzw. des Pfostenprofils und dem Steg des Flügelrahmenprofils eine Kammer zur Aufnahme von Beschlagteilen gebildet ist und daß die Außenwandung des waagerechten Schenkels des Blendrahmenprofils bzw. des Pfostenprofils als Anschlag für die Innenseite des der Verglasung abgewandten senkrechten Schenkels des Flügelrahmenprofils dient. Durch diese Ausgestaltung und Zuordnung des Blendrahmenprofils bzw. des Pfostenprofils einerseits und des Flügelrahmenprofils andererseits durch den zwischen diesen vorhandenen Spalt eine drucklose Entwässerung, so daß das Wasser nicht in das Innere des Baukörpers eindringen kann. Durch die Mittendichtung wird ein weitgehender Schutz gegen das Eindringen von Feuchtigkeit und damit der vorhandenen Beschlagteile gegen Korrosion bewirkt. Etwa vorhandene Feuchtigkeit oder Nässe wird an den Außenseiten der Profile abgeleitet, ohne daß diese in das Innere gelangen kann.

Nach einem weiteren Vorschlag der Erfindung ist das den oder die nach außen zu öffnenden Flügelrahmen bildende Profil dadurch gekennzeichnet, daß dieses im Querschnitt eine im wesentlichen T-förmige Gestalt besitzt, daß sowohl der senkrechte Schenkel als auch der waagerechte Steg des Profils eine oder mehrere in sich geschlossene Kammern aufweisen, daß der der Verglasung zugewandte Teil des senkrechten Schenkels eine im wesentlichen dreieckförmige Kammer aufweist, daß der Teil des senkrechten Schenkels an seiner der Verglasung zugewandten Seite mit -einer als Rastung ausgebildeten Aufnahme ausgerüstet ist, daß in die Aufnahme eine Dichtung aus elastischem Material einsetzbar ist, daß der Verglasung abgewandte Teil dessenkrechten Schenkels eine etwa rechteckförmige Kammer besitzt, daß der waagerechte Steg an seiner der Verglasung zugewandten Seite mit einer Knopfleiste zum Aufklipsen einer Glasleiste versehen ist, daß der waagerechte Steg an seiner der Verglasung abgewandten Seite eine im Querschnitt etwa U-förmige Einbuchtung besitzt und daß der waagerechte Steg an seiner der Verglasung abgewandten Seite mit einer etwa rinnenartigen Einziehung in die Innenwandung des der Verglasung abgewandten Teils des senkrechten Schenkels übergeht. Im waagerechten Steg sind zwei in sich geschlossene Kammern vorgesehen. Die Kammer, in deren Bereich sich die im Querschnitt etwa U-förmige Einbuchtung befindet, ist mit einer oder mehreren Führungen für Beschlagteile versehen. Diese Kammer dient außerdem zum Einsetzen von Verstärkungseinlagen. Die Kammer, in deren Bereich sich die etwa rinnenartige Einziehung befindet, ist sowohl in ihrer der Verglasung zugewandten Wandung als auch in der die rinnenartige Einziehung aufweisenden Wandung mit Schlitzen, Kanälen od.dgl. versehen, so daß etwa eingedrungene Nässe oder Feuchtigkeit gefahrlos nach außen abgeleitet werden kann.

Gemäß einem weiteren Merkmal der Erfindung sind das Blendrahmenprofil bzw. das ggf. einen Pfosten bildende Profil und das den oder die nach außen zu öffnenden Flügelrahmen bildende Profil einander derart zugeordnet und ausgebildet, daß zwischen der Außenwandung des senkrechten Schenkels des Blendrahmenprofils bzw. des Pfostenprofils und der Innenwandung des senkrechten Schenkels des Flügelrahmenprofils ein Spalt belassen ist, daß der eine Schenkel der im Querschnitt etwa U-förmigen Einziehung einen Anschlag für die in die als Rastung ausgebildete Aufnahme des senkrechten Schenkels des Blendrahmenprofils bzw. des Pfostenprofils einsetzbare Dichtung bildet, daß vom waagerechten Schenkel des Blendrahmenprofils bzw. des Pfostenprofils und vom waagerechten Steg des Flügelrahmenprofils eine Kammer zur Aufnahme von Beschlagteilen gebildet ist und daß die Innenwandung des waagerechten Schenkels des Blendrahmenprofils bzw. des Pfostenprofils ds Anschlag für die Außenwandung des waagerechten Steges des Flügelrahmenprofils dient. Durch diese Zuordnung und Ausbildung ergibt sich eine druckfreie Entwässerung, wobei durch eine Mitteldichtung die die Beschlagteile aufnehmenden Kammern gegen das Eindringen von Feuchtigkeit geschützt sind. Das Verglasungs- und Entwässerungssystem sind für alle Ausführungsformen völlig gleich, ebenso die verwendeten Mitteldichtungen.

Die Glasleisten besitzen an den Dichtungen anliegende, vorragende Schenkel, wobei diese mit Sollbruchstellen versehen sein können. Diese können je nach der Stärke der einzusetzenden Scheiben gekürzt werden, so daß in einfacher und schneller Weise eine Anpassung möglich ist. Als Dichtungen können sowohl Dichtungsprofile als auch plastische oder elastische Dichtungsmaterialien Verwendung finden.

Das Blendrahmenprofil bzw. Pfostenprofil weist an seiner dem Flügelrahmenprofil abgewandten Seite eine oder mehrere hutenartige Rastungen auf, die zum Anschluß zusätzlicher Profile oder aber der einwandfreien Verbindung mehrerer aus diesem Bauelementensatz gefertigten Fensterrahmenteile dienen.

Ausführungsbeispiele der Erfindung sind an Hand der Zeichnungen näher erläutert, und zwar zeigt:
Figur 1 eine geschnittene Ansicht des unteren Holmes eines Fensterrahmens mit nach innen zu öffnendem Flügelrahmen,
Figur 2 eine geschnittene Ansicht des unteren Holmes eines Fensterrahmens mit nach außen zu öffnendem Flügelrahmen,
Figur 3 eine geschnittene Ansicht des unteren Holmes eines Fensterrahmens mit feststehendem Pfosten und darunter liegender Festverglasung bei nach innen zu öffnendem Flügelrahmen und
Figur 4 eine geschnittene Ansicht des unteren Holmes eines Fensterrahmens mit feststehendem Pfosten und darunter liegender Festverglasung bei nach außen zu öffnendem Flügelrahmen.

In den einzelnen Ausführungsbeispielen sind für gleiche Bauteile gleiche Bezugszeichen verwendet worden.

Bei der Ausführung nach Figur 1 ist das den Blendrahmen bildende Profil mit 1 und das den Flügelrahmen bildende Profil mit 2 bezeichnet.

Das Blendrahmenprofil 1 besitzt im Querschnitt eine im wesentlichen rechtwinklige Form. Der senkrechte Schenkel ist mit 3 und der waagerechte Schenkel mit 4 bezeichnet. Innerhalb des senkrechten Schenkels 3 befindet sich die Kammer 5 und innerhalb des waagerechten Schenkels 4 die Kammer 6, wobei außerdem noch eine weitere Kammer 7 vorgesehen ist. Der senkrechte Schenkel besitzt etwa in seinem mittleren Bereich einen vorspringenden Absatz 8, welcher mit einer als Rastung 9,10 ausgebildeten Aufnahme 11 ausgerüstet ist. In die Aufnahme 11 ist im unteren Holm sowie in den beiden senkrechten Holmen des Blendrahmenprofils 1 eine Dichtung 12 aus elastischem Material durch Rastung befestigt. Im oberen Holm kann diese Dichtung entfallen, weil keine Nässe einzudringen vermag. Der vorspringende Absatz 8 des senkrechten Schenkels 3 bildet mit der Rastung 9 eine rinnenartige Vertiefung 13. Der waagerechte Schenkel 4 des Profils 1 weist an seiner dem Flügelrahmenprofil 2 zugewandten Seite eine Rippe 14 auf, welche mit der Rastung 10 des senkrechten Schenkels 3 ebenfalls eine rinnenartige Vertiefung 15 bildet. In die rinnenartigen Vertiefungen 13, 15 münden Schlitze 16, 17 ein, welche sich in die Kammer 5 im senkrechten Schenkel 3 erstrecken. Die Kammer 5 steht über Schlitze 18 mit der Außenseite in Verbindung, welche sich in der Wandung 19 an der einen Stirnseite des senkrechten Schenkels 3 in deren Bodenbereich befinden. Im waagerechten Schenkel 4 des Profils 1 dient die Kammer 6 dem Einsetzen von nicht weiter dargestellten Verstärkungseinlagen herkömmlicher Ausführung. Zu diesem Zwecke ist die dem Flügelrahmenprofil 2 zugewandte Wandung 20 des waagerechten Schenkels 4 mit Führungen 21 versehen. Weitere Führungen 21 sind auf der anderen Seite dieser Wandung 20 angebracht und dienen der Halterung von Beschlagteilen 22, die ebenfalls herkömmlich ausgebildet sind. An dem dem senkrechten Schenkel 3 abgewandten Ende des waagerechten Schenkels 4 ist in der Wandung 20 eine Nut 23 ausgebildet, die bei dem Ausführungsbeispiel nach Figur 1 ebenfalls als Führung und Halterung für die Beschlagteile 22 dient.

Das in Figur 1 gezeigte Flügelrahmenprofil 2, welches nach innen zu öffnen ist, besitzt im Querschnitt eine im wesentlichen Z-förmige Gestalt. Sowohl die senkrechten Schenkel 24, 25 als auch der diese verbindende waagerechte Steg 26 weisen Kammern 27, 28, 29, 30 auf. Der der Verglasung 31 zugewandte senkrechte Schenkel 24 besitzt eine im wesentlichen rechteckförmige Kammer 27 und ist an seiner der Verglasung 31 zugewandten Seite mit einer als Rastung 32 ausgebildeten Aufnahme 33 versehen, in die die elastische Dichtung 34 der Verglasung 31 eingesetzt ist. Die Wandung 35 dieses senkrechten Schenkels 24 geht über eine Einziehung 36 in die Wandung 37 an der einen Stirnseite des Steges 26 über. Die Wandung 37 des Steges 26 weist etwa in ihrem mittleren Bereich eine Einziehung 38 auf, die von einem Schlitz 39 durchsetzt ist. An seiner der Verglasung 31 zugewandten Seite ist der Steg 2 mit einer Knopfleiste 40 versehen, auf die eine Glasleiste 41 aufgeklipst ist. Diese trägt an ihrem frei vorragenden Ende 42 eine Dichtung 43 für die Verglasung 31. An seiner der Verglasung 31 abgewandten Seite besitzt der Steg 26 eine im Querschnitt etwa U-förmige Einbuchtung 44, die ebenfalls mit Führungen 21 für herkömmliche Beschlagteile 22 ausgebildet ist. Der der Verglasung 31 abgewandte senkrechte Schenkel 25 besitzt eine etwa rechteckförmige Kammer 30. Im Steg 26 sind die beiden in sich geschlossenen Kammern 28, 29 vorgesehen, deren kleinere 28 von der Trennwand 45 zwischen dem senkrechten Schenkel 24 und der Wandung 37 des Steges 26 sowie deren Einziehung 38 und einer Trennwand 46 im Inneren des Steges 26 begrenzt ist. In die Kammer 28 münden aus dem Bereich der Verglasung 31 Schlitze 47 ein. Die größere Kammer 29 ist mit Führungen 21 zum Einsetzen und Haltern von Beschlagteilen bzw. Verstärkungseinlagen versehen.

Das Blendrahmenprofil 1 und das Flügelrahmenprofil 2 sind bei der Ausführung nach Figur 1 einander derart zugeordnet und ausgebildet, daß die Wandung 19 des senkrechten Schenkels 3 des Blendrahmenprofils und die Wandung 35 des Flügelrahmenprofils 2 etwa in einer Ebene verlaufen, wobei zwischen dem senkrechten Schenkel 3 des Blendrahmenprofils 1 und der Wandung 37 des Steges 26 im Bereich der Einziehung 38 ein Spalt 48 belassen ist. Die sich an die Einziehung 38 des Flügelrahmenprofils 2 anschließende Wandung 37 bildet einen Anschlag für die in die als Rastung 9 ausgebildete Aufnahme 11 des senkrechten Schenkels 3 eingesetzte Dichtung 12. Von dem waagerechten Schenkel 4 des Blendrahmenprofils 1 und dem Steg 26 des Flügelrahmenprofils 2 ist eine Kammer 49 zur Aufnahme von Beschlagteilen 22 gebildet. Die Wandung 50 des waagerechten Schenkels 4 dient als Anschlag für die Innenwandung 51 des senkrechten Schenkels 25.

Der senkrechte Schenkel 24 des Flügelrahmenprofils 2 verhindert durch seinen Überstand weitgehend das Eindringen von Nässe zwischen die Profile 1, 2. Sollte dennoch, wie durch den Pfeil 52 angedeutet, Nässe in den Zwischenraum zwischen Blendrahmenprofil 1 und Flügelrahmenprofil 2 eintreten, sammelt sich diese in der rinnenartigen Vertiefung 13 und gelangt über deren Schlitze 16 in die Kammer 5, aus welcher diese über die Schlitze 18 nach außen drucklos abfließen kann, wie durch den Pfeil 53 dargestellt ist. In gleicher Weise wird auch etwa aus der Verglasung 31 herrührende Feuchtigkeit über den Schlitz 47 in die Kammer 28 abgeleitet, wie durch den Pfeil 54 angezeigt ist und über den vorbeschriebenen Weg, nämlich die Schlitze 16, 18, nach außen abgeleitet.

Sollte trotz der Dichtung 12 noch Feuchtigkeit an dieser vorbeigelangen, sammelt sich diese in der rinnenartigen Vertiefung 15 und gelangt über die in dieser vorgesehenen Schlitze 17 ebenfalls in die Kammer 5 und aus dieser über die Schlitze 18 entsprechend dem Pfeil 53 nach außen. Durch dieses Entwässerungssystem wird das Eindringen von Feuchtigkit in die Bereiche des Fensterrahmens verhindert, die der Aufnahme von Verstärkungseinlagen oder Beschlagteilen dienen, so daß diese weitgehend vor Korrosionsgefahr geschützt sind und damit eine hohe Lebensdauer besitzen.

Die die einzelnen Kammern des Blendrahmenprofils 1 und des Flügelrahmenprofils 2 trennenden Wandungen bewirken eine Versteifung der Profile, die sich besonders bei einer Plastifizierung der Außenseiten infolge starker Erwärmung positiv auswirkt.

Die Mitteldichtung 12 ist aus der Bewetterungsebene zurückversetzt, so daß etwa eindringende Feuchtigkeit vorher schon auf die beschriebene Weise abgeleitet wird. Auf diese Weise ist es möglich, der Dichtung einen großen Dichtweg zu geben, so daß diese über eine hohe Rückstellfähigkeit verfügt.

Wie aus Figur 2 ersichtlich, ist das Blendrahmenprofil 1 für den nach außen zu öffnenden Flügelrahmen identisch dem nach Figur 1, lediglich spiegelbildlich angeordnet. Nunmehr bildet die Stirnseite des waagerechten Schenkels 4 die Außenseite. Um das Ableiten etwa eingedrungener Nässe zu ermöglichen, münden in den Bodenbereich der Nut 23 Schlitze 55 ein, welche sich in die an die Nut 23 anschließende Kammer 7 erstrecken. Aus deren Bodenbereich sind weitere Schlitze 56 nach außen geführt, und zwar durch die Wandung 50 des waagerechten Schenkels 4.

Das Flügelrahmenprofil 57 nach Figur 2 besitzt im Querschnitt eine im wesentlichen T-förmige Gestalt. Sowohl der senkrechte Schenkel 58 als auch der waagerechte Steg 59 weisen in sich geschlossene Kammern 60, 61, 62, 63 auf. Die Kammer 60 in dem der Verglasung 31 zugewandten Teil des Schenkels 58 ist im wesentlichen dreieckförmig gestaltet. Der Teil des Schenkels 58, der der Verglasung 31 zugewandt ist, ist an seiner der Verglasung 31 zugeordneten Seite mit einer als Rastung 32 ausgebildeten Aufnahme 33 ausgerüstet, in die eine Dichtung 34 aus elastischem Material eingesetzt ist. Der der Verglasung 31 abgewandte Teil des senkrechten Schenkels 58 besitzt eine etwa rechteckförmige Kammer 61. Die Knopfleiste 40 mit Glasleiste 41 und Dichtung 43 entspricht der Ausführung nach Figur 1. Der waagerechte Steg 59 ist an seiner der Verglasung 31 abgewandten Seite mit einer im Querschnitt etwa U-förmigen Einbuchtung 44 versehen. Der waagerechte Steg 59 geht an seiner der Verglasung abgewandten Seite über eine im Querschnitt etwa U-förmige Einbuchtung 64 in die Innenwandung 65 des der Verglasung 31 abgewandten Teils des senkrechten Schenkels 58 über. In dem waagerechten Steg 59 sind die Kammern 62, 63 vorgesehen. Die Kammer 63, in deren Bereich sich die etwa U-förmige Einbuchtung 44 befindet, ist mit Führungen 21 für Verstärkungseinlagen ausgerüstet. In der U-förmigen Einbuchtung 44 befindet sich ebenfalls eine Führung 21 für Beschlagteile, die herkömmlicher Ausführung sind. Die Kammer 62 ist sowohl in ihrer der Verglasung 31 zugewandten Wandung 66 als auch in ihrer einen Teil der U-förmigen Einbuchtung 64 aufweisenden Wandung 67 mit Schlitzen 68 ausgerüstet.

Das Blendrahmenprofil 1 sowie das Flügelrahmenprofil 57 sind einander derart zugeordnet und ausgebildet, daß zwischen der Wandung 50 des waagerechten Steges 4 und der Innenwandung 65 des senkrechten Schenkels 58 des Flügelrabmenprofils ein Spalt 48 belassen ist. Der eine Schenkel 69 der im Querschnitt etwa U-förmigen Einbuchtung 44 bildet einen Anschlag für die in die als Rastung 9, 10 ausgebildete Aufnahme 11 eingesetzte Dichtung 12. Der waagerechte Schenkel 4 des Blendrahmenprofils und der waagerechte Steg 59 des Flügelrahmenprofils 57 bilden eine Kammer 49 zur Aufnahme von Beschlagteilen 22. Die Innenwandung 70 des senkrechten Schenkels 3 des Blendrahmenprofils 1 dient als Anschlag für die Wandung 71 des waagerechten Steges 59 des Flügelrahmenprofils 57.

Auch bei dieser Ausführungsform findet eine einwandfreie Ableitung etwa eingedrungener Feuchtigkeit statt, wie durch den Pfeil 72 angegeben ist. Der Pfeil 73 macht die Verhältnisse deutlich, die sich bei einer Anordnung als oberer Holm eines Fensterrahmens ergeben.

Das durch den Spalt 48 eintretende Wasser sammelt sich in der rinnenartigen Vertiefung 74 und läuft zu den beiden Seiten hin ab, so daß es durch die senkrechten Holme in den unteren Holm gelangen und aus diesem, wie durch die Pfeile 72 angegeben, nach außen treten kann.

Bei den Ausführungen nach Figur 1 und 2 sind die Blendrahmenprofile 1 mit nutenartigen Rastungen 75 ausgerüstet, die zum Anschluß zusätzlicher Profilleisten oder aber der einwandfreien Verbindung mehrerer aus diesem Beschlagsystem gefertigter Fensterrahmen dienen.

Bei der Ausführung nach Figur 3 findet das Flügelrahmenprofil nach Figur 1 Verwendung. Das Flügelrahmenprofil 2 ist an einem feststehenden Pfosten 76 angeschlagen, so daß sich eine Kombination eines festen Fensterteils mit einem schwenkbaren Flügelrahmen ergibt. Das Pfostenprofil 76 ist in seinem dem Flügelrahmenprofil 2 zugewandten Bereich identisch dem Blendrahmenprofil 1 ausgebildet, wie sich aus Figur 1 ergibt. Das Pfostenprofil 76 ist an einem Zusatzprofil 77 für Festverglasung durch Rastung angebracht.

## Patentansprüche

1. Bauelementensatz zur Herstellung eines Fensterrahmens, welcher einen in eine Fensteröffnung einsetzbaren Blendrahmen sowie einen oder mehrere an diesem oder an einem oder mehreren Pfosten schwenkbar angebrachte Flügelrahmen aufweist, wobei der Bauelementensatz aus mehreren Profilen besteht, dadurch gekennzeichnet, daß für nach innen oder nach außen zu öffnende Flügelrahmen lediglich ein Profil (1) den Blendrahmen ergibt, und daß für nach innen oder nach außen zu öffnende Flügelrahmen lediglich ein Profil (76) den oder die ggf. vorhandenen Pfosten ergibt.

2. Bauelementensatz nach Anspruch 1, dadurch gekennzeichnet, daß für nach innen zu öffnende Flügelrahmen lediglich ein Profil (2) den oder die Flügelrahmen sowohl für die Anbringung an einem Blendrahmen als auch an einem oder mehreren ggf. vorhandenen Pfosten ergibt bzw. ergeben.

3. Bauelementensatz nach Anspruch 1, dadurch gekennzeichnet, daß für nach außen zu öffnende Flügelrahmen lediglich ein Profil (57) den oder die Flügelrahmen sowohl für die Anbringung an einem Blendrahmen als auch an einem oder mehreren ggf. vorhandenen Pfosten ergibt bzw. ergeben.

4. Bauelementensatz nach Anspruch 1 und/oder einem oder mehreren der vorhergehenden, dadurch gekennzeichnet, daß das den Blendrahmen bildende Profil (1) im Querschnitt eine im wesentlichen rechtwinklige Form besitzt, daß sowohl der senkrechte (3) als auch der waagerechte Schenkel (4) des Profils (1) eine oder mehrere in sich geschlossene Kammern (6,7,8) aufweisen, daß der senkrechte Schenkel (3) an seiner dem oder den Flügelrahmen zugewandten Seite etwa in seinem mittleren Bereich einen vorspringenden Absatz (8) besitzt, daß der vorspringende Absatz (8) mit einer als Rastung (9, 10) ausgebildeten Aufnahme (11) ausgerüstet ist, daß in die Aufnahme (11) eine Dichtung (12) aus elastischem Material einsetzbar ist und daß an dem dem senkrechten Schenkel (3) abgewandten Ende des waagerechten Schenkels (4) eine Nut (23) ausgebildet ist.

5. Bauelementensatz nach Anspruch 4, dadurch gekennzeichnet, daß der waagerechte Schenkel (4) an seiner dem oder den Flügelrahmen zugewandten Wandung (20) mit einer oder mehreren Führungen (21) versehen ist.

6. Bauelementensatz nach Anspruch 1 und/oder einem oder mehreren der vorhergehenden, dadurch gekennzeichnet, daß der vorspringende Absatz (8) des senkrechten Schenkels (3) mit der Rastung (9) eine rinnenartige Vertiefung (13) bildet.

7. Bauelementensatz nach Anspruch 1 und/oder einem oder mehreren der vorhergehenden, dadurch gekennzeichnet, daß der waagerechte Schenkel (4) des Profils (1) an seiner dem oder den Flügelrahmen zugewandten Seite eine Rippe (14) od.dgl. aufweist, welche mit der Rastung (10) eine rinnenartige Vertiefung (15) bildet.

8. Bauelementensatz nach Anspruch 1 und/oder einem oder mehreren der vorhergehenden, dadurch gekennzeichnet, daß in die rinnenartigen Vertiefungen (13,15) Schlitze (16,17), Kaäle od.dgl. einmünden, die sich in die Kammer (5) des senkrechten Schenkels (3) erstrecken, welche durch die Wandung (19) im Bodenbereich der Kammer (5) an der einen Stirnseite des senkrechten Schenkels durchsetzende Schlitze (18), Kanäle od.dgl. mit der Außenseite in Verbindung steht.

9. Bauelementensatz nach Anspruch 1 und/oder einem oder mehreren der vorhergehenden, dadurch gekennzeichnet, daß die im waagerechten Schenkel (4) des Profils vorhandene Kammer (6) dem Einsetzen von Verstärkungseinlagen dient.

10. Bauelementensatz nach Anspruch 1 und/oder einem oder mehreren der vorhergehenden, dadurch gekennzeichnet, daß in den Bodenbereich der Nut (23) des waagerechten Schenkels (4) Schlitze (55), Kanäle od.dgl. einmünden, die direkt oder indirekt durch die Wandung (50) an der einen Stirnseite des waagerechten Schenkels (4) nach außen geführt sind.

11. Bauelementensatz nach Anspruch 10, dadurch gekennzeichnet, daß die Schlitze (55),Öffnungen od.dgl. aus dem Bodenbereich der Nut (23) senkrecht in eine sich daran anschließende Kammer (7) einmünden, aus deren Bodenbereich weitere Schlitze (56), Öffnungen od.dgl. durch die Wandung (50) an der einen Stirnseite des waagerechten Schenkels (4) nach außen geführt sind.

12. Bauelementensatz nach Anspruch 1 und/oder einem oder mehreren der vorhergehenden, dadurch gekennzeichnet, daß die dem oder den Flügelrahmen zugewandten Bereiche des den oder die Pfosten bildenden Profils (76) mit den entsprechenden den Bereichen des Blendrahmen bildenden Profils (1) identisch sind.

13. Bauelementensatz nach Anspruch 1 und/oder einem oder mehreren der vorhergehenden, dadurch gekennzeichnet, daß das den oder die nach innen zu öffnende Flügelrahmen bildende Profil (2) im Querschnitt eine im wesentlichen Z-förmige Gestaltung besitzt, daß sowohl die senkrechten Schenkel (24,25) als auch der diese verbindende waagerechte Steg (26) des Profils (2) eine oder mehrere in sich geschlossene Kammern (27,28,29,30) aufweisen, daß der der Verglasung (31) zugewandte senkrechte Schenkel (24) des Profils (2) eine im wesentlichen rechteckförmige Kammer (27) aufweist, daß der senkrechte Schenkel (24) an seiner der Verglasung (31) zugeordneten Seite mit einer als Rastung (32) ausgebildeten Aufnahme (33) ausgerüstet ist, daß in die Aufnahme (33) eine Dichtung (34) aus elastischem Material eingesetzt ist, daß die Wandung (35) dieses Schenkels (24) über eine Einziehung (36) in die Wandung (37) an der einen Stirnseite des waagerechten Steges (26) übergeht, daß die Außenwandung (37) des Steges (26) etwa im mittleren Bereich eine Einziehung (38) aufweist, die von einem Schlitz (39) durchsetzt ist, daß der Steg (26) an seiner der Verglasung (31) zugewandten Seite mit einer Knopfleiste (40) zum Aufklipsen einer Glasleiste (41) versehen ist, daß der Steg (26) an seiner der Verglasung (31) abgewandten Seite eine im Querschnitt etwa U-förmige Einbuchtung (44) besitzt und daß der der Verglasung (31) abgewandte senkrechte Schenkel (25) eine etwa rechteckförmige Kammer (30) aufweist.

14. Bauelementensatz nach Anspruch 13, dadurch gekennzeichnet, daß im Steg (26) zwei in sich geschlossene Kammern (28,29) vorgesehen sind, deren eine kleinere (28) von der Trennwand (45) zwischen dem der Verglasung (31) zugewandten senkrechten Schenkel (24) und der Außenwandung (37) des Steges (26) sowie deren Einziehung (38) und einer Trennwand (46) im Inneren des Steges (26) begrenzt ist.

15. Bauelementensatz nach Anspruch 14, dadurch gekennzeichnet, daß die größere Kammer (29) des Steges (26) mit einer oder mehreren Führungen (21) versehen ist.

16. Bauelementensatz nach Anspruch 15, dadurch gekennzeichnet, daß die größere Kammer (29) zum Einsetzen von Verstärkungseinlagen dient.

17. Bauelementensatz nach Anspruch 14, dadurch gekennzeichnet, daß die kleinere Kammer (28) des Steges (26) sowohl in ihrer der Verglasung (31) zugewandten Wandung als auch in der Einziehung (38) mit Schlitzen (47,39), Kanälen od.dgl. ausgerüstet ist.

18. Bauelementensatz nach Anspruch 1 und/oder einem oder mehreren der vorhergehenden, dadurch gekennzeichnet, daß das Blendrahmenprofil (1) bzw. das ggf. einen Pfosten bildende Profil (76) und das den oder die nach innen zu öffnenden Flügelrahmen bildende Profil (2) einander derart zugeordnet und ausgebildet sind, daß die Wandung (19) des senkrechten Schenkels (3) des Blendrahmenprofils (1) bzw. des Pfostenprofils (76) und die Wandung (35) des Flügelrahmenprofils (2) etwa in einer Ebene verlaufen, daß zwischen dem senkrechten Schenkel (3) des Blendrahmenprofils (1) bzw. des Pfostenprofils (76) und der Wandung (37) des Steges (26) des Flügelrahmenprofils (2) im Bereich ihrer Einziehung (38) ein Spalt (48) belassen ist, daß die sich an die Einziehung (38) des Steges (26) des Flügelrahmenprofils (2) anschließende Außenwandung (37) einen Anschlag für die in die als Rastung (9, 10) ausgebildete Aufnahme (11) des senkrechten Schenkels (3) des Blendrahmenprofils (1) bzw. des Pfostenprofils (76) einsetzbare Dichtung (12) bildet, daß von dem waagerechten Schenkel (4) des Blendrahmenprofils (1) bzw. des Pfostenprofils (2) und dem Steg (26) des Flügelrahmenprofils (2) eine Kammer (49) zur Aufnahme von Beschlagteilen (22) gebildet ist, und daß die Wandung (50) des waagerechten Schenkels (4) des Blendrahmenprofils (1) bzw. des Pfostenprofils (76) als Anschlag für die Innenwandung (51) des der Verglasung (31) abgewandten, senkrechten Schenkels (25) des Flügelrahmenprofils (2) dient.

19. Bauelementensatz nach Anspruch 1 und/oder einem oder mehreren der vorhergehenden, dadurch gekennzeichnet, daß das den oder die nach außen zu öffnenden Flügelrahmen bildende Profil (57) im Querschnitt eine im wesentlichen T-förmige Gestalt besitzt, daß sowohl der senkrechte Schenkel (58) als auch der waagerechte Steg (59) des Flügelrahmenprofils (57) eine oder mehrere in sich geschlossene Kammern (60,61, 62,63) aufweisen, daß der der Verglasung (31) zugewandte Teil des senkrechten Schenkels (58) eine im wesentlichen dreieckförmige Kammer (60) beinhaltet, daß dieser Teil des senkrechten Schenkels (58) an seiner der Verglasung (31) zugewandten Seite mit einer als Rastung (32) ausgebildeten Aufnahme (33) ausgerüstet ist, daß in die Aufnahme (33) eine Dichtung (34) aus elastischem Material eingesetzt ist, daß der der Verglasung (31) abgewandte Teil des senkrechten Schenkels (58) eine etwa rechteckförmige Kammer (61) besitzt, daß der waagerechte Steg (59) an seiner der Verglasung (31) zugewandten Seite mit einer Knopfleiste (40) zum Aufklipsen einer Glasleiste (41) versehen ist, daß der waagerechte Steg (59) an seiner der Verglasung (31) abgewandten Seite eine im Querschnitt etwa U-förmige Einbuchtung (44) besitzt und daß der waagerechte Steg (59) an seiner der Verglasung (31) abgewandten Seite über eine Einziehung (64) in die Innenwandung des der Verglasung abgewandten Teils des senkrechten Schenkels (58) unter Bildung einer rinnenartigen Vertiefung (65) übergeht.

20. Bauelementensatz nach Anspruch 19, dadurch gekennzeichnet, daß im waagerechten Steg (59) zwei in sich geschlossene Kammern (62,63) vorhanden sind.

21. Bauelementensatz nach Anspruch 19, dadurch gekennzeichnet, daß die Kammer (63),in deren Bereich sich die etwa U-förmige Einbuchtung (44) befindet, mit einer oder mehreren Führungen (21) versehen ist.

22. Bauelementensatz nach Anspruch 21, dadurch gekennzeichnet, daß die Kammer (63),in deren Bereich sich die etwa U-förmige Einbuchtung (44) befindet, zum Einsatz von Verstärkungseinlagen dient.

23. Bauelementensatz nach Anspruch 19, dadurch gekennzeichnet, daß die Kammer (62),in deren Bereich sich die Einziehung (64) befindet, sowohl in ihrer der Verglasung (31) zugewandten Wandung (66) als auch in der die Einziehung (64) aufweisenden Wandung (67) mit Schlitzen (68), Kanälen od.dgl. ausgerüstet ist.

24. Bauelementensatz nach Anspruch 1 und/oder einem oder mehreren der vorhergehenden, dadurch gekennzeichnet, daß das Blendrahmenprofil (1) bzw. das ggf. einen Pfosten bildende Profil (76) und das den oder die nach außen zu öffnenden Flügelrahmen bildende Profil (57) einander derart zugeordnet und ausgebildet sind, daß zwischen der Wandung (50) des waagerechten Steges (4) des Blendrahmenprofils (1) bzw. des Pfostenprofils (76) und der Innenwandung (65) des senkrechten Schenkels (58) des Flügelrahmenprofils (57) ein Spalt (48) belassen ist, daß der eine Schenkel (69) der im Querschnitt etwa U-förmigen Einziehung (44) einen Anschlag für die in die als Rastung (9, 10) ausgebildete Aufnahme (11) des senkrechten Schenkels (3) des Blendrahmenprofils (1) bzw. des Pfostenprofils (76) einsetzbare Dichtung (12) bildet, daß vom waagerechten Schenkel (4) des Blendrahmenprofils (1) bzw. des Pfostenprofils (76) und vom waagerechten Steg (59) des Flügelrahmenprofils (57) eine Kammer (49) zur Aufnahme auf Beschlagteilen (22) gebildet ist, und daß die Innenwandung (70) des senkrechten Schenkels (3) des Blendrahmenprofils (1) bzw. des Pfostenprofils (76) als Anschlag für die Wandung (71) des waagerechten Steges (59) des Flügelrahmenprofils (57) dient.

25. Bauelementensatz nach Anspruch 1 und/oder einem oder mehreren der vorhergehenden, dadurch gekennzeichnet, daß die Glasleiste (41) einen an der Dichtung (43) anliegenden vorragenden Schenkel (42) besitzt.

26. Bauelementensatz nach Anspruch 25, dadurch gekennzeichnet, daß der vorragende Schenkels (42) Sollbruchstellen aufweist.

27. Bauelementensatz nach Anspruch 1 und/oder einem oder mehreren der vorhergehenden, dadurch gekennzeichnet, daß das Blendrahmenprofil (1) bzw. das Pfostenprofil (76) an seinem dem Flügelrahmenprofil (2,57) abgewandten Seite eine oder mehrere nutenartige Rastungen (75) aufweist.
